# EUROPÄISCHE PATENTANMELDUNG

(11) **EP 2 166 138 A1**
(43) Veröffentlichungstag der Anmeldung: **24.03.2010**
(21) Anmeldenummer: 08164922.0
(22) Anmeldetag: 23.09.2008
(51) Int. Cl.: D03C 9/02, D03C 9/04

(54) **Jacquardlitze mit geprägtem Fadenaugenbereich**

(71) Anmelder: Groz-Beckert KG, 72458 Albstadt (DE)
(72) Erfinder: Stauss, Jochen, 72474 Winterlingen (DE); Veeser, Werner, 72362 Nusplingen (DE); Conzelmann, Rene, 72393 Burladingen (DE)
(74) Vertreter: Rüger, Barthelt & Abel Patentanwälte

(57) **Zusammenfassung**

Eine erfindungsgemäße Litze ist vorzugsweise aus einem Runddraht gefertigt, der einen mittleren Abschnitt (9) aufweist. Dieser Abschnitt weist einen achtförmigen Querschnitt auf, der durch zwei durch einen dünnen Steg miteinander verbundenen Schenkel festgelegt ist. Hier kann der Litzenkörper (2) zur Aufnahme eines Fadenaugeinsatzes (6) aufgetrennt werden. Der Fadenaugeinsatz (6) wird in der entstehenden Öffnung 16 vorzugsweise durch Klebstoff gesichert.

## Beschreibung

Die Erfindung betrifft eine Jacquardlitze zum Einsatz in Jacquardmaschinen.

Jacquardlitzen werden zum Beispiel gemäß GB 807945 hergestellt, indem zunächst zwei nebeneinander liegende Drähte zusammengelötet werden. Die zusammengelöteten Drähte werden dann in einem Bereich wieder getrennt und etwas auseinander gebogen. In die so entstandene Öffnung wird dann ein Fadenaugeinsatz (Maillon) eingelötet, der das Fadenauge bildet.

Eine ähnliche Vorgehensweise ist aus der EP 1 015 675 B1 bekannt. Wiederum wird von zwei Drähten ausgegangen, die durch gegenseitiges Verzinnen und Vernickeln fest miteinander verbunden sind. In einem Bereich werden die Drähte voneinander gelöst und voneinander weg gebogen, um einen Fadenaugeneinsatz einzufügen. Dieser wird dann durch Klebstoff zwischen den Drähten gesichert.

Zwar wird mit dieser Maßnahme das Einlöten von Fadenaugeinsätzen vermieden, jedoch ist noch immer die vorherige Herstellung des Zwillingsdrahts erforderlich.

Um diesen Nachteil zu vermeiden, wird beispielsweise in der EP 1 252 944 vorgeschlagen, als Ausgangsmaterial anstelle des Zwillingsdrahts einen profilierten Draht mit einem ungefähr achtförmigen Querschnitt zu verwenden. Derart profilierte Drähte sind jedoch nicht handelsüblich.

Aus der wesentlich älteren US 569,149 A ist die Herstellung von Weblitzen aus Runddraht bekannt, wobei zur Herstellung des Fadenauges ein mittlerer Bereich durch plastische Umformung in eine flache Form überführt wird. In diesen Bereich wird dann ein Fadenauge eingestanzt. Diese Vorgehensweise führt zu einer signifikanten Schwächung der Zugfestigkeit der Weblitze an dem Fadenauge.

Abhilfe schafft dazu die DE 121 105, die zur Herstellung der Weblitze von einem relativ dicken Draht ausgeht. Während ein mittlerer Bereich des Drahts zunächst unverformt bleibt, werden die beiden sich axial anschließenden Abschnitte axial gedehnt, so dass ihr Durchmesser abnimmt. Der verbleibende dicke mittlere Bereich wird dann auf eine Dicke abgeflacht, die dem Durchmesser der gestreckten Bereiche entspricht. In den sich ergebenden ovalen abgeflachten Bereich wird dann wiederum eine ovale Öffnung eingestanzt, in die ein Fadenaugeinsatz eingesetzt werden kann.

Diese Vorgehensweise ist aufwendig. Das Strecken des Drahtes ist für eine Massenherstellung wenig geeignet.

Ein weiterer Ansatz ist der EP 0 947 620 zu entnehmen. Dort wird vorgeschlagen, von einem Band auszugehen, in das eine schmale Öffnung eingebracht und dann aufgeweitet wird, um einen Fadenaugeinsatz anzubringen. Weil Fadenaugeinsätze eine Dicke ab etwa 0,35 mm aufweisen, hat eine solche Litze einen relativ großen Bandquerschnitt. Dadurch wird die Litze relativ schwer, was im Hinblick auf die von Federn kontrollierten Litzenbewegungen unerwünscht ist.

Die EP 1 767 676 befasst sich gewissermaßen ergänzend zu der vorgenannten Druckschrift mit der Verbesserung der Befestigungsmöglichkeit für den Fadenaugeinsatz.

Anstelle eines Flachbands schlägt die DE 195 09 03 vor, einen Runddraht als Ausgangsmaterial zu verwenden, der in einem ersten Fertigungsschritt flach gewalzt wird. Es entstehen dadurch neben den beiden von den Walzen erzeugten Flachseiten gerundete Seitenkanten. In die Flachseiten des abgeflachten Drahts werden dann in Längsrichtung verlaufende Kerben eingeprägt, bei denen sich die Litze leicht spalten lässt, um einen Fadenaugeinsatz anzubringen.

Einen etwas anderen Weg schlägt die JPS 57-117646 vor. Die dort dargestellte Litze geht von einem Runddraht aus, an dem ein abgeflachter Bereich angebracht wird. In diesen wird eine Öffnung eingestanzt, die von zwei verbleibenden flachen Schenkeln begrenzt wird. Die Öffnung ist schmaler als ein einzusetzendes Fadenauge. Um die erforderliche Weite zu erzielen, werden die verbleibenden Schenkel in Längsrichtung verwunden, so dass sie im Querschnitt schräg zum Fadenauge stehen. Die entstehende Asymmetrie der Form ist beim Weben, aber insbesondere hinsichtlich des Vorbeigleitens der neben der Litze laufenden Fäden nachteilig.

Es ist Aufgabe der vorliegenden Erfindung eine Jacquard-litze zu schaffen, die sich ohne Kompromisse hinsichtlich der Qualität kostengünstig fertigen lässt. Die oben dargestellten Nachteile sind möglichst zu vermeiden.

Diese Aufgabe wird mit der Jacquardlitze nach Anspruch 1 gelöst:

Die erfindungsgemäße Jacquardlitze weist einen Litzenkörper auf, der aus einem Rundmaterial besteht. Dieses ist mit einem abgeflachten Abschnitt versehen, der eine aufgeweitete von zwei Schenkeln umgrenzte Öffnung aufweist. Die beiden Schenkel haben gemeinsam eine Querschnittsfläche, die mit der Querschnittsfläche des runden Litzenkörpers übereinstimmt. Die Zugfestigkeit der Litze ist in dem abgeflachten Abschnitt, im Bereich des Öhrs somit in etwa so groß wie in den vom Öhr beabstandeten Bereichen. Zudem kann als Ausgangsmaterial zur Herstellung der Litze Runddraht verwendet werden, der als Halbfabrikat kostengünstig verfügbar ist. Schwer zu beherrschende und somit auch Qualitätsmängel verursachende Fertigungsschritte, wie zum Beispiel lokales Strecken des Drahts werden vermieden. Außerdem ist die (Runddraht-)Litze schmal. So dass sie von den zwischen den Litzen durchlaufenden Kettfäden kaum verschlissen wird. Entsprechend hoch ist die Standzeit. Der mit hohem Personalaufwand verbundene Jacquardlitzenwechsel kann auf ein Minimum reduziert werden.

Die im Vergleich zu Flachbandlitzen oder Doppeldrahtlitzen geringe Breite der erfindungsgemäßen Jacquardlitze gestattet außerdem die Erzeugung von vergleichsweise dichten Jacquardgeweben.

Die erfindungsgemäße Jacquardlitze ist vorzugsweise bezüglich einer Mittelebene symmetrisch, auf der die Öffnungsrichtung des Fadenauges senkrecht steht. Vorderseite und Rückseite der Jacquardweblitze sind insbesondere an dem Fadenauge gleich. Dies schont die Kettfäden.

Außerdem sind die erfindungsgemäßen Litzen hinsichtlich ihres Gewichts optimierbar. Wegen des entlang der Längsrichtung weitgehend konstanten Materialquerschnitts und der sich daraus ergebenden konstanten Zugfestigkeit kann die Weblitze über ihre gesamte Länge mit minimalem Materialeinsatz hergestellt werden. Im Hinblick auf die in Jacquardmaschinen anzutreffenden Verhältnisse ist dies vorteilhaft. In der Regel liegt bei Jacquardmaschinen eine negative Fachbildung vor. Diese bedeutet, dass die Litzen mit Federn oder Gewichten in Unterfachposition gehalten und nur durch die Zugkraft der jeweiligen Harnischschnur in Oberfachposition gebracht werden. Je leichter die Litzen sind, desto geringer ist die dazu erforderliche Kraft. Entsprechend geringer kann auch die Gegenkraft ausfallen, d.h. desto leichter bzw. schwächer können die Gewichte oder Federn ausfallen, die die Litzen nach unten ziehen. Dadurch kann der Energieverbrauch einer Jacquardmaschine verringert werden.

Die erfindungsgemäße Litze verursacht bei ihrer Fertigung keinen oder nur einen ganz minimalen Materialverschnitt, was insbesondere bei Verwendung hochwertiger Stähle oder rostfreier Stähle sowie Edelstähle von Bedeutung ist. Die Querschnitte der die Öffnung umschließenden Schenkel sind durch plastische Umformung ohne (nennenswerten) Materialabtrag aus dem Querschnitt des Ausgangsmaterials erzeugt.

Die erfindungsgemäße Litze kann, ausgehend von einem Runddraht, erzeugt werden, d.h. aus Metall bestehen. Sie kann aber auch aus einem Kunststoffmaterial gefertigt werden, beispielsweise aus einem Kohlefaser- oder Glasfaser-Verbundstoff. Auch in der Kunststoffvariante stimmt die Summe der Flächeninhalte der Schenkelquerschnitte mit dem Flächeninhalt des Rundquerschnitts überein. Abhängig von der Herstellmethode kann die Summe der Flächeninhalte der Schenkelquerschnitte geringfügig von dem Flächeninhalt des Rundquerschnitts abweichen. So ist es möglich, dass bei der mechanischen Herstellung der Schenkelquerschnitte ein Materialfluss in Längsrichtung der erfindungsgemäßen Litze erfolgt, der die Querschnittsverhältnisse geringfügig beeinflussen kann. Die beiden Schenkel haben dann gemeinsam eine Querschnittsfläche, die mit der Querschnittsfläche des runden Litzenkörpers weitgehend übereinstimmt.

In der von den beiden Schenkeln begrenzten Öffnung ist vorzugsweise ein Fadenaugeinsatz gehalten. Dieser kann vorzugsweise eingeklebt sein. Es ist auch möglich ihn mittels eines Lots oder durch eine Schweißung zu fixieren. Vorzugsweise weist der Fadenaugeinsatz an seinem Außenumfang eine umlaufende Rinne auf. Die voneinander weg gebogenen Schenkel der Litze schmiegen sich in diese Rinne und halten den Fadenaugeinsatz. Ist die Außenkontur des Fadenaugeinsatzes optimal auf den Querschnitt der Schenkel angepasst d.h. sie sind kongruent zueinander ausgebildet kann auf eine Befestigung des Fadenaugeinsatzes z.B. durch Löten bzw. Kleben verzichtet werden da zwischen der Außenkontur des Fadenaugeinsatzes und den Schenkeln ein Formschluss entsteht.

Bei der Verwendung eines dünnen runden Drahts mit Rundquerschnitt zur Herstellung der Litze wird der Drahtquerschnitt vorzugsweise festgelegt, indem von der Größe zu verwendenden Fadenaugeinsatzes ausgegangen wird. Aus der Dicke des Fadenaugeinsatzes ergeben sich die Querschnitte der beiden drahtförmigen Schenkel, die in die an dem Fadenaugeinsatz außen verlaufende Rinne eingreifen. Die Summe dieser beiden im Wesentlichen runden Schenkelquerschnitte, die üblicherweise einen Durchmesser von 0,3 bis 0,4 mm haben, ergibt den Drahtquerschnitt von dann zum Beispiel 0,42 mm bis 0,57 mm. Vorzugsweise wird mit einem Drahtdurchmesser von 0,5 mm gearbeitet, weil die Schenkel dann einen Durchmesser von ca. 0,35 mm erhalten. Dies entspricht den Maßen, die für die heutzutage meist verwendeten Fadenaugeinsätze passen.

Die erfindungsgemäße Litze wird zum Beispiel durch Prägeformen hergestellt, indem an einem Runddraht ein abgeflachter Bereich erzeugt wird, der an beiden Flachseiten jeweils eine Längsnut aufweist. Vorzugsweise haben die beiden Längsnuten eine miteinander übereinstimmende Form. An dem Runddraht ist dadurch an der betreffenden Stelle ein achtförmiger Querschnitt entstanden. Hier können zwei Schenkel voneinander getrennt und auseinander gezogen werden. Es entsteht eine Öffnung in der ein Fadenaugeinsatz eingefügt werden kann. Die zwei voneinander getrennten Schenkel weisen dann einen zumindest nahezu runden Querschnitt auf, wobei die erfindungsgemäßen Querschnittsverhältnisse eingehalten werden. Die so erreichte Form erfüllt alle Ansprüche hinsichtlich der Fadenfreundlichkeit bezüglich der außen an der Litze vorbeilaufenden Fäden. Zugleich ist die Befestigung des Fadenaugeinsatzes einfach, weil die Querschnitte der Schenkel in die äußere Rille bzw. Rinne des Fadenaugeinsatzes passen.

Während die Außenform der beiden Schenkel vorzugsweise rund ist, können sie an den aufeinander zuweisenden Flanken eine in die Öffnung vorstehende Rippe aufweisen, die besonders gut in die Rille des Fadenaugeinsatzes eingreift, so dass dieser gut sicher gehalten wird.

Beim Trennen der Schenkel reißt ein dünner zwischen den Schenkeln vorhandener Steg, wobei der Riss in Litzenlängsrichtung verläuft. An den Enden der Rillen oder in der Nähe der Enden können Querbohrungen angebracht werden, die beim Trennen der Schenkel als Rissstopper dienen.

Durch das Befestigen des Fadenaugeinsatzes in Klebetechnik wird es möglich, als Ausgangsmaterial für die Litze ein schwer oder nicht lötbares Material, wie beispielsweise rostfreien Stahl zu verwenden. Außerdem trägt Klebstoff als Befestigungsmaterial weniger zum Litzengewicht bei als ein entsprechendes Lot.

Vorzugsweise wird der Übergang zwischen dem Flachquerschnitt und dem Rundquerschnitt durch eine stufenlose Übergangszone erreicht, in der sich die einzelnen Querschnitte entlang der Axialrichtung der Weblitze stetig verändern. Irgendwelche abrupten oder stufenartigen Querschnittsänderungen werden vorzugsweise vermieden.

Weitere Einzelheiten von vorteilhaften Ausführungsformen der Erfindung sind Gegenstand der Beschreibung, der Zeichnung oder von Ansprüchen. Die Beschreibung beschränkt sich auf wesentliche Aspekte der Erfindung und sonstige Gegebenheiten. Die Zeichnung ist ergänzend heranzuziehen. Es zeigen:
Figur 1 eine erfindungsgemäße Jacquardweblitze in grober Übersichtsdarstellung,
Figur 2 die Jacquardweblitze nach Figur 1, in ausschnittsweiser perspektivischer Darstellung,
Figur 3 bis 7 Querschnitte der Jacquardweblitze nach Figur 2, an verschiedenen Stellen,
Figur 8 die Jacquardweblitze nach Figur 2, in Seitenansicht und
Figur 9 die Jacquardweblitze nach Figur 2, in Vorderansicht,
Figur 10 und 11 weitere Ausführungsformen der erfindungsgemäßen Weblitze, jeweils in perspektivischer Schnittdarstellung.

In Figur 1 ist eine Jacquardlitze 1 veranschaulicht, die für den Einsatz in Jacquardwebmaschinen vorgesehen ist. Sie weist einen länglichen Litzenköper 2 auf, der an seinen Enden mit Befestigungsmitteln, beispielsweise in Form von Ösen 3, 4 versehen ist. Der Litzenkörper 2 besteht beispielsweise aus einem Draht, zum Beispiel einem Edelstahldraht. Er kann aber auch aus einem anderen geeigneten Material bestehen, beispielsweise Kunststoff.

Die erfindungsgemäße Weblitze 1 ist in Figur 2 näher veranschaulicht. Sie weist ein Fadenauge 5 auf, das vorzugsweise durch einen Fadenaugeinsatz 6 gebildet wird. Ein solcher Fadenaugeinsatz 6 wird auch als "Maillon" bezeichnet. Er wird durch ein ringförmiges Element gebildet, das zum Beispiel aus gehärtetem Stahl, Keramik, Hartmetall oder einem ähnlichen Stoff besteht und eine zentrale Öffnung 7 umgrenzt. An seinem Außenumfang ist der Fadenaugeinsatz 6, wie Figur 3 erkennen lässt, mit einer ringsum laufenden Nut oder Rinne 8 versehen.

Zur Aufnahme des Fadenaugeinsatzes 6 ist der Litzenkörper in einem Abschnitt 9 abgeflacht ausgebildet. Der Abschnitt 9 ist in Figur 2 gesondert veranschaulicht. Ausgehend von dem Kreisquerschnitt, der sich von dem Abschnitt 9 weg erstreckenden Schaftschenkel 10, 11, geht der Querschnitt des Schaftschenkels 10 oder 11 über einen Übergangsquerschnitt 9a hinweg allmählich in einem Flachquerschnitt über. Figur 7 veranschaulicht im Kreisquerschnitt des Schaftschenkels 10, der mit dem Kreisquerschnitt des Schaftschenkels 11 übereinstimmt. Der Kreisquerschnitt des Schaftschenkels 10 oder 11 hat eine Querschnittsfläche A1, die an der Schnittlinie VII-VII in Figur 2 zu messen ist und entlang des Schaftes 20 der Jacquardlitze, der durch seine Schenkel 10 oder 11 gebildet ist, vorzugsweise unverändert ist.

In einem geringen Abstand zu dem Fadenaugeinsatz 6 beginnt der Abschnitt 9. Hier geht der Kreisquerschnitt in einen mehr und mehr abgeflachten Abschnitt über. Zum Beispiel weist der Querschnitt an der in Figur 2 veranschaulichten Schnittlinie VI-VI die Querschnittsform nach Figur 6 auf. Dieser Querschnitt legt eine Querschnittsfläche A2 fest, die vorzugsweise genauso groß ist wie die Querschnittsfläche A1.

Mit zunehmender Nähe zu dem Fadenaugeinsatz 6 kann die Abflachung des Litzenkörpers zunehmen. Zum Beispiel weist der an der Stelle V-V eine Querschnittsform nach Figur 5 mit einer Querschnittsfläche A3 auf, wobei A3 gleich A2 gleich A1 gilt. Wie ersichtlich, kann der abgeflachte Querschnitt nach Figur 5 an seine oberen und unteren Seite rillenförmige Vertiefungen 12, 13 aufweisen, die im weiteren Längsverlauf an Tiefe zunehmen können. Dies zeigt Figur 4, die den Querschnitt IV-IV wiedergibt. Der Querschnitt kann hier ungefähr achtförmig sein. Er weist insgesamt eine Querschnittsfläche A4 auf, wobei wiederum A4 gleich A3 gleich A2 gleich A1 gilt.

Durch die Schaffung der Querschnittsform gemäß Figur 4 lassen sich in dem abgeflachten Abschnitt 9 Schenkel 14, 15 voneinander trennen und voneinander weg biegen. Dabei wird der schmale Steg, der die Vertiefungen 12, 13 voneinander trennt durchtrennt. Die beiden Schenkel 14, 15 umgrenzen somit eine Öffnung 16, in der der Fadenaugeinsatz 6 gehalten werden kann. Die Verhältnisse sind in Figur 3 veranschaulicht. Beide Schenkel 14, 15 haben jeweils einen Querschnitt mit eine Querschnittsfläche A5, A6, die vorzugsweise untereinander gleich groß sind. Außerdem ist die Summe der beiden Querschnittsflächen A5, A6 vorzugsweise genauso groß wie der Querschnitt A4 oder A3 oder A2 oder A1. Wie außerdem aus Figur 3 hervorgeht, sind die beidseitigen Abflachungen des Litzenkörpers gleich ausgebildet. Die Weblitze 1 ist somit auch und gerade an dem Fadenauge symmetrisch zu einer Symmetrieebene E, die mittig durch die beiden Schenkel 14, 15 und durch die Schaftschenkel 10, 11 geht.

Im Anschluss an die Öffnung 16 erstrecken sich die rinnenartigen Vertiefungen 12, 13 (Figur 8) über den abgeflachten Abschnitt 9 zu beiden Schaftschenkeln 10, 11 hin. An den Enden der Vertiefungen oder auch in einem gewissen Abstand zu diesen können Querbohrungen 12a, 12b angeordnet sein, die die beiden Vertiefungen 12, 13 schneiden und parallel zu dem Fadenauge orientiert sind. Der Durchmesser der beiden Bohrungen 12a, 12b ist vorzugsweise größer als die Breite der Vertiefungen 12, 13. Die Bohrungen 12a, 12b wirken als Rissstopper beim Trennen der Schenkel 14, 15. Die Bohrungen 12a, 12b stellen dann, wie aus Figur 1 oder 9 ersichtlich, die Enden des sich ausbildenden Schlitzes dar und verhindern, dass sich der Riss weiter fortpflanzt, wenn die Schenkel 14, 15 auseinander gebogen werden.

Zur weiteren Verdeutlichung ihres Aufbaus ist die Weblitze 1 in den Figuren 8 und 9 nochmals veranschaulicht. Wie ersichtlich, ist der Litzenkörper 2 aus einem Runddraht heraus geformt, indem der Abschnitt 9 abgeflacht und mit längs verlaufenden den rinnenartigen Vertiefungen 12, 13 versehen worden ist. Die an der Oberseite befindliche Vertiefung 12 liegt dabei parallel zu der an der Unterseite befindlichen Vertiefung 13. Wo die Vertiefungen 12, 13 vorhanden sind, hat der abgeflachte Abschnitt den Doppeldrahtquerschnitt nach Figur 4. Dieser kann wie eine Zweidrahtlitze in die beiden Schenkel 14, 15 getrennt werden, um die Öffnung 16 auszubilden. Ist der Fadenaugeinsatz 6 zwischen die Schenkel 14, 15 geklemmt, kann er mit Klebstoff gesichert werden, womit die Litze 1 fertiggestellt ist.

Abgewandelte Ausführungsformen der Litze 1 veranschaulichen die Figuren 10 und 11. Die vorstehende Beschreibung gilt unter Zugrundelegung gleicher Bezugszeichen entsprechend. Der Fadenaugeinsatz 6 ist als Rechteckring mit zugespitzten Enden ausgebildet. Seine beiden seitlichen Rillen 8a und 8b weisen in einem Winkel zueinander stehende Flanken auf. Mit anderen Worten, die Rillen 8a und 8b haben einen Dreieckquerschnitt. Bei der Ausführungsform nach Figur 10 haben die Schenkel 14, 15 jeweils einen Kreisquerschnitt mit dem Flächeninhalt A5, A6. Die Summe der Querschnittsflächen A5, A6 stimmt wiederum mit der Querschnittsfläche A1 des Querschnitts eines Schaftschenkels 10, 11 überein. Der Klebstoff 17 sichert den Fadenaugeinsatz 6 und verschließt die Öffnung 16. Er kann außerdem in die Rille 8 eindringen und die Schenkel 14, 15 an dem Fadenaugeinsatz 6 halten.

Die Schenkel 14, 15 können, wie Figur 11 veranschaulicht, auch jeweils einen außen abgerundeten und nach innen in einer spitzen Rippe 18, 19 auslaufenden Querschnitt haben. Die Querschnittsflächen A5, A6 sind in der Summe wiederum so groß wie die Querschnittsfläche A1. Ansonsten gilt die vorige Beschreibung entsprechend.

Eine erfindungsgemäße Litze ist vorzugsweise aus einem Runddraht gefertigt, der einen mittleren Abschnitt 9 aufweist. Dieser Abschnitt weist einen 8-förmigen Querschnitt auf, der durch zwei durch einen dünnen Steg miteinander verbundenen Schenkel festgelegt ist. Hier kann der Litzenkörper 2 zur Aufnahme eines Fadenaugeinsatzes 6 aufgetrennt werden. Der Fadenaugeinsatz 6 wird in der entstehenden Öffnung 16 vorzugsweise durch Klebstoff gesichert.

### Bezugszeichen:

- 1: Weblitze, Jacquardlitze
- 2: Litzenkörper
- 3, 4: Ösen
- 5: Fadenauge
- 6: Fadenaugeinsatz/Maillon
- 7: Öffnung
- 8, 8a, 8b Rinne,: Rille
- 9: Abschnitt
- 9a: Zwischenabschnitt
- 10, 11: Schaftschenkel
- 12, 13: Vertiefungen
- 12a, 12b: Querbohrungen
- 14, 15: Schenkel
- A1 - A6: Querschnittsflächen
- E: mittlere Symmetrieebene
- 16: Öffnung
- 17: Klebstoff
- 18, 19: Rippe
- 20: Schaft

## Patentansprüche

1. Jacquard-Litze mit einem Litzenkörper (2) aus einem Rundmaterial, der einen Schaft (20) mit einem abgeflachten Abschnitt (9) aufweist, der mit einer geweiteten, von zwei Schenkeln (14, 15) begrenzten Öffnung (16) versehen ist, wobei der Flächeninhalt A1 des Rundquerschnitts des Schaftes (20) mit der Summe der Flächeninhalte A5, A6 der Querschnitte der Schenkel (14, 15) weitgehend übereinstimmt.

2. Litze nach Anspruch 1, **dadurch gekennzeichnet, dass** der Flächeninhalt A1 des Rundquerschnitts des Schaftes (20) mit der Summe der Flächeninhalte A5, A6 der Querschnitte der Schenkel (14, 15) übereinstimmt.

3. Litze nach Anspruch 1, **dadurch gekennzeichnet, dass** in der Öffnung (16) ein Fadenaugeinsatz (6) gefasst ist

4. Litze nach Anspruch 1, **dadurch gekennzeichnet, dass** der Fadenaugeinsatz (6) in der Öffnung (16) durch Klebstoff, Lot oder durch Schweißen gesichert ist.

5. Litze nach Anspruch 1, **dadurch gekennzeichnet, dass** die Schenkel (14, 15) an ihren Innenseiten eine zu der Öffnung (16) hin vorstehende Struktur aufweisen.

6. Litze nach Anspruch 1, **dadurch gekennzeichnet, dass** die Schenkel (14, 15) einen gerundeten Querschnitt aufweisen.

7. Litze nach Anspruch 1, **dadurch gekennzeichnet, dass** die Schenkel (14, 15) einen Oval- oder Kreisquerschnitt aufweisen.

8. Litze nach Anspruch 1, **dadurch gekennzeichnet, dass** sich an die geweitete Öffnung (16) an wenigstens einem axialen Ende ein ungeschlitzter abgeflachter Zwischenabschnitt (9a) anschließt.

9. Litze nach Anspruch 8, **dadurch gekennzeichnet, dass** der Zwischenabschnitt (9a) mittig in Axialrichtung eingekerbt ist.

10. Litze nach Anspruch 1, **dadurch gekennzeichnet, dass** in Anschluss an die Öffnung (16) zumindest ein Rissstoppermittel (12a, 12b) vorzugsweise in Form mindestens einer Querbohrung angeordnet ist.

11. Litze nach Anspruch 1, **dadurch gekennzeichnet, dass** zwischen dem abgeflachten Abschnitt (9) und den Schaftschenkel (10, 11) jeweils ein kontinuierlicher stufenloser Übergang (9a) ausgebildet ist.

12. Litze nach Anspruch 1, **dadurch gekennzeichnet, dass** das Rundmaterial ein Runddraht ist.

13. Litze nach Anspruch 1, **dadurch gekennzeichnet, dass** das Rundmaterial ein Kunststoff ist.

14. Litze nach Anspruch 1, **dadurch gekennzeichnet, dass** die Öffnung (16) durch plastische spanlose Verformung erzeugt ist.

15. Webmaschine mit wenigstens einer Litze gemäß Anspruch 1
